# EUROPÄISCHE PATENTSCHRIFT

(11) **EP 0 812 939 B1**
(45) Veröffentlichungstag und Bekanntmachung des Hinweises auf die Patenterteilung: **04.04.2001**
(21) Anmeldenummer: 96810399.4
(22) Anmeldetag: 14.06.1996
(51) Int. Cl.: D03D 47/20

(54) **Holergreifer für eine Greiferwebmaschine**
Drawing gripper for gripper loom
Griffe tireuse pour métier à tisser à griffes

(43) Veröffentlichungstag der Anmeldung: 17.12.1997
(73) Patentinhaber: Sulzer Textil AG, 8630 Rüti (CH)
(72) Erfinder: Egloff, Anton, 8854 Galgenen (CH)
(74) Vertreter: Sulzer Management AG

(56) Entgegenhaltungen:
- CH-A- 592 177
- CH-A- 600 003

## Beschreibung

Die Erfindung betrifft einen Holergreifer gemäss dem Oberbegriff des Anspruches 1.

In der CH-B-600 003 ist ein Holergreifer dieser Art beschrieben. Der Holergreifer enthält einen im wesentlichen U-förmigen Grundkörper mit einem Haken an einem Ende, eine Klemmzunge mit einem Endabschnitt, der an das Hakenmaul ragt und mit der Maulinnenseite einen keilförmigen Klemmspalt bildet und eine Abweiskante, die an der der Fachspitze zugewandten Seite des Holergreifers vorgesehen ist. Diese Abweiskante wird entweder mittels einer Blattfeder, die am Grundkörper angeschraubt ist oder mittels einer Seitenwandung des Grundkörpers gebildet, wobei die Blattfeder bzw. die Seitenwand in das Hakenmaul ragen. Die Breite der Blattfeder bzw. die Höhe der Seitenwand sind derart ausgebildet, dass die Abweiskante und die Hakenoberseite auf gleichem Niveau liegen.

Insbesondere, aber nicht ausschliesslich, bei der Herstellung von Frottiergeweben können Kettfäden zeitweise derart locker (spannungsarm) sein, dass sie nach unten durchhängen. Dabei handelt es sich vorwiegend um die Florkettfäden, welche bekanntlich während der Schlingenbildung entlastet werden müssen, um eine Schlingenbildung zu begünstigen. Wenn die lockeren Oberfachkettfäden nach unten hängen, können diese vom Haken des Holergreiferkopfes erfasst werden, wodurch Gewebefehler entstehen.

Dieser Nachteil tritt hauptsächlich dann auf, wenn kurz vor Schusseintragsende, während der Holergreifer im Begriff ist das Webfach zu verlassen (etwa im Breithalterbereich), sich das Webfach bereits schliesst.

Der Erfindung liegt die Aufgabe zugrunde einen Holergreifer zu schaffen, bei dem der angegebene Nachteil nicht auftritt.

Diese Aufgabe wird erfindungsgemäss mit den kennzeichnenden Merkmalen des Anspruches 1 gelöst.

Vorteilhafte Ausführungsformen der Erfindung ergeben sich aus den abhängigen Ansprüchen.

Nachfolgend wird die Erfindung anhand der beiliegenden Zeichnungen erläutert.

Es zeigen:
- Fig. 1: Eine bevorzugte Ausführungsform eines erfindungsgemässen Holergreifers;
- Fig. 2: eine Ansicht in Richtung des Pfeiles A;
- Fig. 3: eine Modifikation des Holergreifers gemäss Fig. 1;
- Fig. 4: eine andere Ausführungsform eines erfindungsgemässen Holergreifers und
- Fig. 5: eine Modifikation des Holergreifers gemäss Fig. 4.

Es wird auf die Figuren 1 und 2 Bezug genommen, wobei die Fig. 1 eine schematische Darstellung der bevorzugten Ausführungsform ist und die Fig. 2 den Holergreifer in der Endphase des Eintragvorganges zeigt.

Wie die Fig. 1 zeigt enthält der Holergreifer einen Grundkörper 1 mit einem Haken 2, eine Klemmzunge 3, einen Mechanismus 4 zum Betätigen der Klemmzunge und ein Abweisorgan 5. Der Grundkörper ist im wesentlichen U-förmig ausgebildet. Die rietseitige Seitenwandung 11 läuft in der Hakenspitze 13 aus und die gewebeseitige Seitenwand 12 endet in der Maulöffnung, so dass eine Oeffnung zum Einführen des Schussfadens bleibt. Die Klemmzunge 3 ragt in die Maulöffnung und bildet mit dem freien Schenkel 14 einen keilförmigen Klemmspalt 15 für einen Schussfaden 16. Die Klemmzunge 3 ist andererseits mit dem Mechanismus 4 verbunden, um den Klemmspalt zur Freigabe eines Schussfadens zu öffnen. Das Schliessen des Klemmspaltes erfolgt selbsttätig durch den Mechanismus. Das Abweisorgan 5 ist innerhalb des Grundkörpers 1 und längsseits der Klemmzunge angeordnet. Das Abweisorgan ist mit geeigneten Mitteln an der Innenseite der gewebeseitigen Seitenwandung 12 befestigt. Das Abweisorgan 5 ist streifenförmig ausgebildet und so bemessen, dass ein Ende im Bereich des Mechanismus 4 mit verbreitertem Grundkörper liegt und das andere Ende in das Hakenmaul ragt und dass ein Abschnitt an der Oberseite des Grundkörpers 1 absteht, der eine Abweiskante 18 bildet. Die Endabschnitte 19, 20 des Abweisorgans 5 sind angeschrägt, so dass die Abweiskante 18 schräg gegen den Grundkörper hin verläuft. Die Funktion dieses Abschnittes ist aus der Fig. 2 am besten ersichtlich. Der durchhängende Kettfaden 21 wird mittels der Abweiskante 18 auf einem Niveau gehalten, welches sein Erfassen durch den Haken verhindert. Durch die schräg gegen den Grundkörper verlaufende Abweiskante 18 wird der Kettfaden sukzessiv auf das Niveau angehoben und ein Kettfadenstau verhindert.

Gegenüber der Ausführungsform nach Fig. 1 weist die Ausführungsform nach Fig. 3 eine zweite Abweiskante 25 auf, die durch einen Steg 26 gebildet wird. Der Steg 26 verläuft schräg auf der Oberseite der Klemmzunge 3 und ist im wesentlichen parallel zum Klemmbereich der Klemmzunge angeordnet bzw. befestigt. Mit diesem Abschnitt 25 wird einerseits die Mitnahme von Kettfäden beim Ausziehen des Greiferkopfes aus dem Webfach verhindert und andererseits die Beschädigung von lockeren Kettfäden beim Einfahren des Greiferkopfes in das Webfach vermieden.

Die Ausführungsformen nach Fig. 4 und 5 unterscheiden sich von den vorstehend beschriebenen Ausführungsformen lediglich dadurch, dass die erste und zweite Abweiskante 31, 32 durch einstückig mit der Klemmzunge 33, 34 ausgebildete Abschnitt gebildet sind.

Der Holergreifer hat einen U-förmigen Grundkörper 1 mit einem Haken 2, eine Klemmzunge 3, einen Mechanismus 4 zum Betätigen der Klemmzunge und ein Abweisorgan 5. Das Abweisorgan ist innerhalb des Grundkörpers 1 längsseits der Klemmzunge 3 so angeordnet, dass die Oberkante des Abweisorgans 5 über die Oberseite des Grundkörpers ragt, um die Aufnahme von losen Kettfäden 21 durch den Haken 2 zu verhindern.

## Patentansprüche

1. Holergreifer für eine Greiferwebmaschine, welcher Greifer einen mit einem Haken (2) versehenen U-förmigen Grundkörper (1) mit einer rietseitigen Seitenwandung (11), die in den Haken ausläuft und mit einer gewebeseitigen Seitenwandung (12), eine im wesentlichen längs verschiebbare, federbelastete Klemmzunge (3, 34) und eine Abweiskante (18, 31) aufweist, welche an der dem Gewebe zugewandten Seite des Holergreifers vorgesehen ist, derart, dass die Abweiskante (18, 31) in das Hakenmaul ragt, dadurch gekennzeichnet, dass die Abweiskante (18, 31) innerhalb des U-förmigen Grundkörpers (1) in Längsrichtung der Klemmzunge (3) vorgesehen ist und dass die Abweiskante (18, 31) die Oberseite des Grundkörpers (1) überragt.

2. Holergreifer nach Anspruch 1, dadurch gekennzeichnet, dass die Abweiskante (1, 31) an den Endabschnitten (19, 20) jeweils schräg gegen den Grundkörper (1) hin verläuft.

3. Holergreifer nach einem der Ansprüche 1 oder 2, gekennzeichnet durch ein Abweisorgan (5), das in den Grundkörper (1) einsetzbar ist, um die Abweiskante (18, 31) zu bilden.

4. Holergreifer nach einem der Ansprüche 1 oder 2, dadurch gekennzeichnet, dass die Abweiskante (31) an der Klemmzunge (34) angeformt ist.

5. Holergreifer nach einem der Ansprüche 1 bis 4, gekennzeichnet durch eine zweite Abweiskante (25, 32) die im Bereich des Hakenmaules, in der Art einer Verlängerung der Abweiskante (5, 31) auf der Oberseite der Klemmzunge (3) ausgebildet ist.

6. Webmaschine mit einem Holergreifer nach einem der Ansprüche 1 bis 5, dadurch gekennzeichnet, dass die Webmaschine eine Greiferwebmaschine ist.

## Claims

1. Taker rapier for a rapier weaving machine, which rapier has a U-shaped base body (1) provided with a hook (2) with a sidewall (11) at the reed side which runs out into the hook and with a sidewall (12) at the cloth side, a spring-loaded clamping tongue (3, 34) which is substantially longitudinally displaceable and a deflector edge (18, 31) which is provided at the side of the taker rapier confronting the cloth such that the deflector edge (18, 31) projects into the mouth of the hook, characterized in that the deflector edge (18, 31) is provided within the U-shaped base body (1) in the longitudinal direction of the clamping tongue (3) and in that the deflector edge (18, 31) projects beyond the top side of the basic body (1).

2. Taker rapier in accordance with claim 1, characterized in that the deflector edge (1, 31) extends at the end sections (19, 20) in each case obliquely towards the base body (1).

3. Taker rapier in accordance with one of the claims 1 or 2, characterized by a deflector member (5) which can be inserted into the base body (1) in order to form the deflector edge (18, 31).

4. Taker rapier in accordance with one of the claims 1 or 2, characterized in that the deflector edge (31) is formed on the clamping tongue (34).

5. Taker rapier in accordance with one of the claims 1 to 4, characterized by a second deflector edge (25, 32) which is formed in the region of the hook mouth on the top side of the clamping tongue (3) in the manner of an extension of the deflector edge (5, 31).

6. Weaving machine comprising a taker rapier in accordance with one of the claims 1 to 5, characterized in that the weaving machine is a rapier weaving machine.

## Revendications

1. Griffe d'amenée pour une machine à tisser à griffes, la griffe précitée comportant un corps de base (1) en forme de U équipé d'un crochet (2), avec une paroi latérale (11) côté peigne qui se termine dans le crochet et avec une paroi latérale (12) côté tissu, une languette de serrage (3, 34) sollicitée par ressort, déplaçable essentiellement longitudinalement et une arête de chasse (18, 31) qui est prévue au côté de la griffe d'amenée orienté vers le tissu, de telle sorte que l'arête de chasse (18, 31) fait saillie dans la gueule du crochet, caractérisée en ce que l'arête de chasse (18, 31) est prévue à l'intérieur du corps de base en forme de U (1) dans la direction longitudinale de la languette de serrage (3), et en ce que l'arête de chasse (18, 31) fait saillie sur le côté supérieur du corps de base (1).

2. Griffe d'amenée selon la revendication 1, caractérisée en ce que l'arête de chasse (1, 31) s'étend aux tronçons d'extrémité (19, 20) respectivement en biais vers le corps de base (1).

3. Griffe d'amenée selon l'une des revendications 1 ou 2, caractérisée par un organe de chasse (5) qui peut être placé dans le corps de base (1) pour former l'arête de chasse (18, 31).

4. Griffe d'amenée selon l'une des revendications 1 ou 2, caractérisée en ce que l'arête de chasse (31) est rapportée par formage à la languette de serrage (34).

5. Griffe d'amenée selon l'une des revendications 1 à 4, caractérisée par une deuxième arête de chasse (25, 32) qui, au voisinage de la gueule du crochet, est réalisée à la manière d'un prolongement de l'arête de chasse (5, 31) au côté supérieur de la languette de serrage (3).

6. Machine à tisser avec une griffe d'amenée selon l'une des revendications 1 à 5, caractérisée en ce que la machine à tisser est une machine à tisser à griffes.
